# EUROPÄISCHE PATENTSCHRIFT

(11) **EP 0 349 667 B1**
(45) Veröffentlichungstag und Bekanntmachung des Hinweises auf die Patenterteilung: **15.04.1992**
(21) Anmeldenummer: 88110976.3
(22) Anmeldetag: 08.07.1988
(51) Int. Cl.: B65D 90/02, B65D 88/12

(54) **Kastenaufbau insbesondere für den Transport von verderblichem Gut auf einem Nutzfahrzeug**
Container construction particularly for transport of perishable goods on a commercial vehicle
Construction de réceptacles en particulier pour le transport des marchandises périssables sur un véhicule utilitaire

(43) Veröffentlichungstag der Anmeldung: 10.01.1990
(73) Patentinhaber: FRIGOS srl, I-37015 Domegliara (VR) (IT)
(72) Erfinder: Antolini, Renzo, I-37029 S. Pietro in Cariano (Verona) (IT); Sozzi, Adezio, I-36040 Torri di Quarte Solo (IT)
(74) Vertreter: Hanke, Hilmar

(56) Entgegenhaltungen:
- DE-A- 2 046 771
- DE-A- 2 929 021
- GB-A- 849 982
- GB-A- 899 180
- GB-A- 1 228 572

## Beschreibung

Die Erfindung betrifft einen selbsttragenden Kastenaufbau der im oberbegriff des Patentanspruchs 1 genannten Art, insbesondere für den Transport von verderblichem Gut (Lebensmittel, Obst, Gemüse od.dgl.) durch ein Nutzfahrzeug, das mit oder ohne Kühlaggregat ausgestattet sein kann.

Bekannte Kastenaufbauten besitzen einen Rahmen, der mit Isolierwänden verkleidet ist, um eine hinreichende Abdichtung gegenüber Wärme und Feuchtigkeit einzurichten. Auch finden Kastenwände aus Isoliermaterial in Schichtbauweise Verwendung, die aus einer Kernplatte aus Polyurethan und einer äußeren und inneren Ummantelung zusammengesetzt sind. Letztgenannte Mantelschichten können aus Stahl, Aluminium, Holz od.dgl. sein. Die Dicke der Kernplatte und der Mantelschichten wird bestimmt durch Größe und Nutzlast des Kastens bzw. Containers. Zwecks Erhöhung der statischen Festigkeit der einzelnen Wände sind grundsätzlich Verstärkungen aus Stahl od.dgl. vorgesehen (Rippen, Streben, Platten, Einlagen, etc.). Von Nachteil ist das hohe Leergewicht eines bekannten Kastenaufbaus bei entsprechender Nutzlast oder Größe des Containers. Darüber hinaus bilden die metallischen Verstärkungen und/oder der Rahmen "Wärmebrücken", die die Isoliercharakteristik des Kastens grundsätzlich beeinträchtigen. Wird die äußere oder innere Mantelschicht an irgendeiner Stelle zerstört, kann Wasser in den Polyurethan-Kern eindringen, der längerfristig die Wand beeinträchtigt.

Aufgabe der Erfindung ist die Schaffung eines Kastenaufbaus der eingangs genannten Art, der bei einfachem Aufbau insbesondere ein geringes Eigengewicht bei hinreichend großer statischer Festigkeit und guter Isoliercharakteristik aufweist.

Gelöst wird die der Erfindung zugrundeliegende Aufgabe durch die im kennzeichnenden Teil des Patentanspruchs 1 angegebenen Mittel.

Vorteilhaft weitergebildet wird der Erfindungsgegenstand durch die Merkmale der Unteransprüche 2 bis 12.

Wesen der Erfindung ist die Schaffung eines geschlossenen Kastens, dessen vorgefertigte Wände (einschließlich Bodenwand) selbttragend strukturiert in einer Sandwich-Bauweise ausgeführt sind, insbesondere mittels Zweikomponentenkleber preß-verklebte Wände sind. Die Verbindungen zwischen den angrenzenden Wänden sind ebenfalls durch Preß-Verkleben mittels Zweikomponentenkleber hergestellt. Jede Kastenwand besitzt eine vorgefertigte PVC-Kernplatte mit einer Innenbeschichtung und einer Außenbeschichtung aus Fiberglas bzw. aus glasfaserverstärktem Kunstharz, wobei vorgenannte Schichten in einer Vakuumpresse miteinander preß-verklebt werden. Die Außenwand der Außenbeschichtung sowie die Innenwand der Innenbeschichtung kann zusätzlich mit einer geschlossenen Schutzschicht aus einer Gelatinebeschichtung ("Gelcoat") oder aus einem Blech aus Aluminium oder rostfreiem Stahl bzw. Inox-Stahl überzogen sein. Die geschlossene Schutzschicht sorgt insbesondere für eine Wasserabdichtung und einen lebensmittelfreundlichen Transport der im Kasteninnern aufgenommenen Güter. Die Materialwahl der einzelnen Schichten sowie die Dicke und Größe bestimmen sich nach der Traglast des Fahrzeugs und nach dem Verwendungszweck des Isoliercontainers.

Es hat sich gezeigt, daß der Kern des Sandwichs, der aus Schaumstoffplatten auf der Grundlage von Polyvinylchlorid (PVC) mit geschlossenen Zellen besteht, im Vergleich zu herkömmlichen Sandwichplatten aus Polyurethan höchst vorteilhaft ist: zum einen hat der PVC-Kern aufgrund seiner geschlossenen Zellenstruktur nur eine geringe Wasseraufnahme bei einer Beschädigung der Außenhaut des "Sandwichs" und wird vom Wasser nicht verändert (im Gegensatz zu anderen bekannten Sandwichplatten auf der Grundlage von Polyurethan). Zum anderen schafft der PVC-Kern zusammen mit den vakuumverpreßten Nachbarschichten aus Fiberglas eine Steifigkeit, daß zusätzliche Verstärkungen wie nach dem Stand der Technik grundsätzlich entfallen können. Dadurch ergibt sich eine starke Reduzierung des Leergewichts des Kastenaufbaus (30 bis 40 % weniger) und es entfallen die nach dem Stand der Technik vorhandenen "Wärmebrücken", was mit einer Verbesserung der Isoliercharakteristik einhergeht.

Selbst ein äußerer Rahmen des Kastens kann entfallen, da die einzelnen selbsttragenden vorgefertigten Wände einfach an ihren Verbindungsstellen miteinander mittels Zweikomponentenkleber verklebt sind, wobei ebenfalls Innen- und Außenwinkelprofile an den Kanten bzw. Ecken der zusammengefügten Wände vorgesehen sein können. Innen- und Außenwinkelprofile bestehen aus einer Aluminiumlegierung oder aus Fiberglas und sind ebenfalls mittels Zweikomponentenkleber verklebt. Auf diese Weise lassen sich die Einzelteile nicht nur einfach zu einem Kasten in exakter Winkelanordnung zusammensetzen, sondern die Winkel erhöhen auch die Stabilität der Gesamtanordnung ohne nennenswerte Vergrößerung des Leergewichts des Kastens.

Vor einer Zusammenfügung der einzelnen Wände werden in der Innenhaut der Wand an geeigneter Stelle Sacklochaussparungen eingefräst, die vorzugsweise mit einem Rundfräser ausgeführt werden. In den gefrästen Aussparungen werden formschlüssig thermoplastische oder wärmehärtende oder metallische Einsätze plaziert, die mit kasteninneren Hängevorrichtungen verschraubt werden, Deckenhaken, Seitenwandstangen, Konsolen und dergl., an welchen das zu transportierende verderbliche Gut aufgehängt oder anderweitig befestigt werden kann.

Zweckmäßigerweise ist ein Einsatz mit zwei Einsatzstopfen und einer Bodenplatte in einer Twin-Bauweise ausgeführt, wobei die Bodenplatte zusätzlich mit der Innenhaut der Wand verklebt werden kann. Die Twin-Bauweise schafft bei vergleichsweise kleinen Ausfräsungsbereichen der Wand stabile Verankerungspunkte zum Aufhängen, insbesondere an der Deckwand und an den Seitenwänden im Kasteninnern.

Zwecks Reduzierung des Gesamtgewichts können die Einsätze selbst im Bereich der Bodenplatte Durchbrüche und im Bereich der Einsatzstopfen Sackbohrungen aufweisen. Gleichwohl wird dadurch die Gesamtsteifigkeit der Anordnung und die Ankerfestigkeit der Lastenaufhängung praktisch nicht beeinträchtigt.

Bei größeren Wänden werden einzelne vorgefertigte PVC-Kernplatten stumpf aneinandergefügt und insbesondere verklebt, bevor diese in einer Vakuumpresse mit der Innen- und Außenbeschichtung verklebt werden.

Im geschlossenen Kastenaufbau sind zweckmäßigerweise Türen vorgesehen, die in einer Sandwich-Bauweise nach Art der einzelnen Wände strukturiert sind.

Um eine zuverlässige Befestigung eines geschlossenen Kastens auf einem Transportmittel zu ermöglichen, sind in der erfindungsgemäß strukturierten Bodenplatte zusätzliche Einsatzstücke formschlüssig im PVC-Kern bleibend aufgenommen; die Einsatzstücke sind insbesondere aus wärmeplastischem oder wärmehärtendem Material oder aus Metall und sind von der Fiberglas-Außenbeschichtung der Bodenplatte vollständig eingeschlossen.

Die Einsatzstücke sind vorzugsweise mit Bolzen auf der Ladefläche des Transportfahrzeuges verschraubt. Ein erfindungsgemäß strukturierter Kastenaufbau entspricht den ATP-Vorschriften hinsichtlich den Bedingungen für einen Transport von Trockenfracht, Frischdienst und Tiefkühlfracht. Aufgrund des geringen Leergewichts des Kastens ergibt sich eine große Wirtschaftlichkeit bei einem Transport. Die Betriebskosteneinsparung liegt im Bereich von 25 % gegenüber herkömmlichen Kastenaufbauten.

Zwar ist aus GB-A-899 180 ein selbsttrragender Kastenaufbau der eingangs genannten Art bekannt. Der bekannte Kastenaufbau besitzt jedoch keine Bodenplatte, die nach Art der Seitenwände aufgebaut ist. Insbesondere sind keine vorgefertigten, mittels Zweikomponentenkleber preß-verklebte Wände mit zusätzlicher Preß-Verklebung an den Verbindugsstellen zwischen den angrenzenden Wänden vorgesehen. Die bekannte Bodenwand ist nicht selbsttragend strukturiert und stützt sich auf einem Rahmen ab, wobei der gesamte Kastenaufbau um den Umfang zusätzlich verstrebt bzw. verspannt ist.

Die Erfindung wird nachfolgend anhand eines Ausführungsbeispiels unter Bezugnahme auf die beigefügte Zeichnung näher beschrieben; es zeigen:
- Fig. 1: einen Kastenaufbau ohne Darstellung des Nutzfahrzeugs in schematischer Seitenansicht,
- Fig. 2: den Kastenaufbau nach Fig. 1, gesehen von links (Heckansicht),
- Fig. 3: einen schematischen Querschnitt durch den Kasten längs der Linie C-C der Fig. 1,
- Fig. 4: einen schematischen Schnitt längs der Linie A-A der Fig. 1,
- Fig. 5: einen schematischen Schnitt längs der Linie B-B der Fig. 2,
- Fig. 6: Draufsicht auf die Bodenplatte eines Einsatzes in Twin-Bauweise für eine Befestigung einer Lastenaufhängung an der Wand,
- Fig. 7: einen Schnitt längs der Linie D-D der Einzelheit nach Fig. 6,
- Fig. 8: einen Schnitt längs der Linie G-G der Einzelheit nach Fig. 6, und
- Fig. 9: eine Schnittansicht längs E-E der Einzelheit der Fig. 6.

In der Zeichnung ist ein Kastenaufbau mit einem geschlossenen Kasten 1 aus Isoliermaterial in Schichtbauweise dargestellt, der für den Transport von verderblichem Gut, Lebensmittel, Fleisch od.dgl. auf der Straße dient. Der Kasten 1 ist auf der Ladefläche eines (nicht veranschaulichten) Transportfahrzeugs befestigt. Hierbei kann der Kastenaufbau fester Bestandteil des Nutzfahrzeugs oder als lösbarer Container ausgebildet sein.

Der geschlossene Kasten 1 besteht seinerseits aus einer Deckwand 3, zwei gegenüberliegenden Seitenwänden 4, einer Stirnwand 5 oder Frontwand, bezogen auf die Fahrtrichtung F des Transportfahrzeuges, sowie einer hinteren Heckwand 6 sowie einem Boden 7.

Deckwand, Seitenwände, Stirnwand und Heckwand sind hinsichtlich ihrer selbsttragenden Sandwich-Struktur gleich aufgebaut:
Jede Wand (3 bis 6) umfaßt eine vorgefertigte Kernplatte (8) auf der Grundlage von Polyvinylchlorid (PVC-Schaum) mit geschlossenen Zellen, sowie eine Innenbeschichtung 9 und eine Außenbeschichtung 10 aus Fiberglas bzw. glasfaserverstärktem Kunstharz.

PVC-Kernplatte 8 und Innenbeschichtung 9 sowie Außenbeschichtung 10 sind formschlüssig satt miteinander verklebt, und zwar durch einen Bikomponentenkleber in einer Vakuumpresse. An der Außenwand der Außenbeschichtung 10 und an der Innenwand der Innenbeschichtung 9 ist ferner eine geschlossene Schutzschicht 12 bzw. 11 vorgesehen, und zwar als Überzug in Form einer Gelbeschichtung oder in Form eines Blechs aus Aluminium oder aus rostfreiem Stahl.

Nach Herstellung der einzelnen Sandwich-Wände werden die oberen und unteren inneren Längsränder der Seitenwände 4 winklig durch Fräsung ausgespart, um formschlüssig die Deckwand 3 sowie den Boden 7 winklig aufnehmen zu können (vgl. Fig. 3).

Vor Zusammenbau der einzelnen Wände werden ferner Deckwand 3 sowie die Seitenwände 4 vom Kasteninnern her ausgespart, und zwar mittels eines Rundfräsers zur Schaffung von gefrästen Aussparungen 15, in welchen formschlüssig thermoplastische oder wärmehärtende Einsätze 16 eingeklebt werden, die in größerer Einzelheit in den Fig. 6 bis 9 veranschaulicht sind. Die Einsätze 16 dienen zur Befestigung von kasteninneren Hängevorrichtungen (Deckenhaken 17, Befestigungsstangen 18, Konsolen 19, od.dgl.). An vorgenannten Hängevorrichtungen können zu transportierende Güter aufgehängt oder anderweitig befestigt werden.

Die Einsätze 16 gemäß den Fig. 3 und 6 bis 9 sind vorzugsweise in Twin-Bauweise mit einer gemeinsamen Bodenplatte 25 ausgeführt, welche einstückig mit zwei voneinander beabstandeten Einsatzstopfen 26 verbunden ist. Hierbei weist zwecks Gewichtsreduzierung die Bodenplatte 25 Durchbrüche 27 auf. Zwecks Gewichtsreduzierung sind auch in den Einsatzstopfen Sackbohrungen 28 vorgesehen (Sacklöcher).

Der Boden 7 ist im Prinzip selbsttragend in gleicher Weise strukturiert wie die restlichen Kastenwände 3 bis 6, weist jedoch zusätzlich bodenseitig Einsatzstücke 21 aus wärmeplastischem oder wärmehärtendem oder metallischem Material auf, mit deren Hilfe der Kasten auf einer Ladefläche eines Transportfahrzeuges befestigt werden kann. Der Boden 7 besitzt ferner zwischen der Innenbeschichtung 9 und der PVC-Kernplatte 8 eine verklebte Sperrholzschicht 22.

Längere Seitenwände 4 oder Stirnwände 5 bzw. Heckwände 6 weisen PVC-Kernplatten 8 auf, die aus mehreren Einzelpaneelen 20 stumpf aneinandergesetzt und insbesondere mittels Zweikomponentenkleber verklebt sind (vgl. Fig. 4 und 5).

Nach Vorfertigung der Wände und Vormontage durch Anbringung der Einsätze 16 sowie der Befestigung der Befestigungshaken 17, der Befestigungsstangen 18 bzw. der Konsolen 19 werden die einzelnen Wände winklig zusammengesetzt und mittels Zweikomponentenkleber in den Winkeln verklebt, wobei Innenwinkelprofile 13 und Außenwinkelprofile 14 gemäß Fig. 3 Verwendung finden zwecks Erhöhung der Stabilität und Einrichtung der Rechtwinkligkeit des Kastens. Innenwinkelprofile 13 und Außenwinkelprofile 14 sind an den Verbindungsstellen der Wände mittels Zweikomponentenkleber verklebt. Sie bestehen vorzugsweise aus geradlinigen Winkelschienen aus einer Aluminiumlegierung oder aus Fiberglas bzw. glasfaserverstärktem Kunststoff.

Gemäß den Fig. 1 und 2 sind zwecks Zugänglichkeit zum Kasteninnern eine Seitentür 23 sowie zwei Hecktüren 24 vorgesehen, die in einer Sandwich-Bauweise nach Art der Einzelwände des Kastens aufgebaut und durch geeignete Scharniere 29 schwenkbar an der Kastenkonstruktion angelenkt sind.

Ersichtlich wird durch die Erfindung ein selbsttragender Kastenaufbau geschaffen, der hochstabile, leichtgewichtige Einzelwände ohne zusätzliche bekannte Versteifungsmittel besitzt. Dadurch ergeben sich gute Isoliereigenschaften und ein geringes Kastenleergewicht.

## Patentansprüche

1. Selbsttragender Kastenaufbau, insbesondere für den Transport von verderblichem Gut (Lebensmittel, Obst, Gemüse oder dergl.) durch ein Nutzfahrzeug, mit einem geschlossenen Kasten (1) aus Isoliermaterial, dessen Wände (3 bis 7) im wesentlichen in Sandwich-Bauweise aufgebaut sind und eine PVC-Kernplatte (8) kombiniert mit einer Innen- und Außenbeschichtung (9 bzw. 10) enthalten,
dadurch gekennzeichnet,
daß der geschlossene Kasten (1) vorgefertigte, mittels Zweikomponentenkleber preß-verklebte Wände (3 bis 7) (einschließlich Bodenwand) in Sandwich-Bauweise enthält, wobei die Verbindungen zwischen den angrenzenden Wänden (3 bis 7) durch Preßverkleben mit Zweikomponentenkleber hergestellt sind.

2. Kastenaufbau nach Anspruch 1,
dadurch gekennzeichnet,
daß der Kasten (1) an den zusammengefügten Ecken und Kanten der vorgefertigten Wände (3 bis 7) Innen- und Außenwinkelprofile (13, 14) aufweist, die aus einer Aluminiumlegierung oder aus Fiberglas (glasfaserverstärktem Kunstharz) bestehen und mit den Wänden (3 bis 7) mittels Zweikomponentenkleber verklebt sind.

3. Kastenaufbau nach Anspruch 1 oder 2,
dadurch gekennzeichnet,
daß die vorgefertigten Wände (3 bis 7) und/oder die Verbindung zwischen den angrenzenden vorgefertigten Wänden bzw. die Innen- und Außenwinkelprofile (13, 14) vakuumpressen-verklebt sind.

4. Kastenaufbau nach einem der Ansprüche 1 bis 3,
dadurch gekennzeichnet,
daß die Innen- und Außenbeschichtung (9 bzw. 10) aus Fiberglas (glasfaserverstärktem Kunstharz) und/oder aus einere geschlossenen äußeren und inneren Schutzschicht (11 bzw. 12) ausgebildet ist, welche eine Gelatinebeschichtung (Gelcoat) oder ein Blech aus Aluminium oder rostfreiem Stahl bzw. Inox-Stahl oder ein verzinktes Stahlblech oder ein pulverbeschichtetes Stahlblech ist.

5. Kastenaufbau nach einem der Ansprüche 1 bis 4,
dadurch gekennzeichnet,
daß die Innenhaut der Wand (3 bis 7) gefräste Aussparungen (15) aufweist, in denen formschlüssig thermoplastische oder wärmehärtende oder metallische Einsätze (16) aufgenommen sind, die mit kasteninneren Hängevorrichtungen (Deckenhaken 17, Seitenwandstange 18, Konsole 19 oder dergl.) verschraubt sind, an denen das zu transportierende Gut aufgehängt oder anderweitig befestigt werden kann.

6. Kastenaufbau nach Anspruch 5,
dadurch gekennzeichnet,
daß einstückige Einsätze (16) in Twin-Bauweise mit einer gemeinsamen Bodenplatte (26) vorgesehen sind (vgl. Fig.3, 6 bis 9).

7. Kastenaufbau nach einem der Ansprüche 1 bis 6,
dadurch gekennzeichnet,
daß die Kernplatte (8) aus PVC-Schaum ihrerseits aus einzelnen Paneelen (20) aufgebaut ist, die stumpf aneinandergefügt sind (vgl. Fig. 4 und 5).

8. Kastenaufbau nach einem der Ansprüche 1 bis 7,
dadurch gekennzeichnet,
daß in einer Bodenwand (7) mit einer geschlossenen Innenbeschichtung (9) bodenseitig Einsatzstücke (21) aus wärmeplastischem oder wärmehärtendem oder metallischem Material zur Befestigung des Kastens (1) auf einem Transportmittel/Nutzfahrzeug angeordnet sind.

9. Kastenaufbau nach einem der Ansprüche 6 bis 8,
dadurch gekennzeichnet,
daß die Einsätze (16) in den Aussparungen (15) und die Einsatzstücke (21) in den entsprechenden Aussparungen der PVC-Kernplatte (8) mittels Zweikomponentenkleber formschlüssig verklebt sind.

10. Kastenaufbau nach einem der Ansprüche 1 bis 9,
dadurch gekennzeichnet,
daß die Bodenwand (7) zwischen geschlossener Innenbeschichtung (9) und PVC-Kernplatte (8) eine verklebte Sperrholzschicht (22) aufweist.

11. Kastenaufbau nach einem der Ansprüche 1 bis 10,
dadurch gekennzeichnet,
daß der geschlossene Kasten (1) zumindest eine selbsttragend strukturierte Tür (Seitentür (23), Hecktüren (24)) in Sandwich-Bauweise nach Art der Wände (3 bis 7) aufweist.

12. Kastenaufbau nach einem der Ansprüche 6 bis 11,
dadurch gekennzeichnet,
daß die Bodenplatte (25) und die Einsatzstopfen (26) der Einsätze (16) Durchbrüche (27) bzw. Sackbohrungen (28) aufweisen.

## Claims

1. A self-supporting container construction particularly for transport of perishable goods (food items, fruit, vegetables and the like) on a commercial vehicle having a closed container (1) of an insulating material, the walls ( 3 thru 7) of which have substantially a sandwich-like structure and a PVC core panel (8) combined with an internal and external coating ( 9 or 10)
characterized in that
said closed container (1) features prefabricated walls ( 3 thru 7), press-bonded together by means of a two-pack adhesive ( including floor wall) of a sandwich-like structure in which the joints between interfacing walls ( 3 thru 7) are produced by press-bonding with a two-pack adhesive.

2. A self-supporting container construction according to claim 1, wherein said container (1) features at the jointed corners and edges of said prefabricated walls ( 3 thru 7) internal and external angle sections (13, 14) made of an aluminum alloy or of fiber-glass ( glass-fiber reinforced plastic) bonded to said walls ( 3 thru 7) by a two-pack adhesive.

3. A self-supporting container construction according to claim 1 or 2, wherein said prefabricated walls ( 3 thru 7) and/or the joint between the interfacing prefabricated walls and said internal and external angle sections (13, 14) are vacuum pressure bonded.

4. A self-supporting container construction according to any of the claims 1 thru 3 wherein said internal and external coating (9 and 10 resp) is formed of fiber glass (glass-fiber reinforced plastic) and/or a closed external and internal protective coating (11 and 12 resp) as a gelatine coating (gelcoat) or a sheet of aluminum or stainless steel or a galvanized steel plate or a powder-coated steel plate.

5. A self-supporting container construction according to any of the claims 1 thru 4 wherein the internal skin of the wall (3 thru 7) features openings (15) receiving thermoplastic or thermally hardening or metall inserts (16) in a non-positive arrangement which are screwed by hanger devices (soffit hook (17), sidewall rod 18, bracket 19 and the like) internally in the container on which the items being transported can be hung or secured by other means.

6. A self-supporting container construction according to claim 5 wherein one-piece inserts (16) in twin construction are provided on a common floor plate (25) - viz Fig. 3, 6 thru 9.

7. A self-supporting container construction according to any of the claims 1 thru 6 said core plate (8) of expanded PVC is in itself formed of separate panels (20) butt-jointed together - viz. Figs 4 and 5.

8. A self-supporting container construction according to any of the claims 1 thru 7 wherein in said floor wall (7) having a closed internal coating (9) insert-pieces (21) of a thermoplastic or thermosetting or metallic material are provided in the region of the floor for securing said container (1) to a means/vehicle of transportation.

9. A self-supporting container construction according to any of the claims 6 thru 8 wherein said inserts (16) and said insert-pieces (21) are bonded non-positively in place in said openings (15) and in the corresponding openings of said PVC core plate (8) respectively by means of a two-pack adhesive.

10. A self-supporting container construction according to any of the claims 1 thru 9 wherein said floor wall (7) features between said closed internal coating (9) and said PVC core plate (8) a bonded plywood layer (22).

11. A self-supporting container construction according to any of the claims 1 thru 10 wherein said closed container (1) features at least one self-supporting structured door (side door 23), rear doors (24)) in a sandwich-like structure similar to that of the walls ( 3 thru 7).

12. A self-supporting container construction according to any of the claims 6 thru 11 wherein said floor plate (25) and the insert plugs (26) of said inserts (16) feature thru-holes (27) or blind holes (28).

## Revendications

1. Structure de caisson autoporteuse, prévue en particulier pour le transport de marchandises périssables (denrées alimentaires, fruits, légumes, etc.) par un véhicule utilitaire, comprenant un caisson fermé (1) en matériau isolant dont les parois (3 à 7) sont essentiellement réalisées en construction en sandwich et comportant une plaque centrale en PVC (8) dotée d'un revêtement interne et externe (9 et 10),
caractérisée en ce que
le caisson fermé (1) comporte des parois préfabriquées (3 à 7) de construction en sandwich collées sous pression à l'aide d'une colle à deux composants (plaque de sol comprise), les jonctions entre les parois contiguës (3 à 7) étant réalisées par collage sous pression à l'aide d'une colle à deux composants.

2. Structure de caisson selon la revendication 1,
caractérisée en ce que
le caisson (1) présente, au niveau des coins et arêtes jointés des parois préfabriquées (3 à 7), des cornières internes et externes (13 et 14) qui sont réalisées en alliage d'aluminium ou en fibre de verre (résine synthétique renforcée par de la fibre de verre) et qui sont collées aux parois (3 à 7) à l'aide d'une colle à deux composants.

3. Structure de caisson selon la revendication 1 ou 2,
caractérisée en ce que
les parois préfabriquées (3 à 7) et/ou les jonctions entre les parois préfabriquées contiguës, soit les cornières internes et externes (13, 14) sont collées sous presse et sous vide.

4. Structure de caisson selon l'une des revendications 1 à 3, caractérisée en ce que
le revêtement interne et externe (9 et 10) est réalisé en fibre de verre (résine synthétique renforcée par de la fibre de verre) et/ou présente une couche protectrice externe et interne (11 et 12) continue qui est constituée par un revêtement de gélatine (gelcoat) ou par une plaque en aluminium ou en acier inxoydable, ou encore par une plaque en acier galvanisé ou par une plaque d'acier dont le revêtement est obtenu par dépôt de poudre.

5. Structure de caisson selon l'une des revendications 1 à 4, caractérisée en ce que
l'enveloppe interne de la paroi (3 à 7) comporte des évidements fraisés (15) recevant des garnitures (16) thermoplastiques, thermodurcissables ou métalliques qui en épousent la forme et qui sont vissées ensemble avec des dispositifs de retenue situés à l'intérieur du caisson (crochet de plafond 17, tringle montée sur les parois latérales 18, console 19, ou équivalent), auxquels la marchandise à transporter peut être suspendue ou fixée d'une quelconque autre manière.

6. Structure de caisson selon la revendication 5,
caractérisée en ce que
les garnitures monoblocs (16) montées par paires comportent un socle commun (25) (cf. fig. 3 et figs. 6 à 9).

7. Structure de caisson selon l'une quelconque des revendications 1 à 6,
caractérisée en ce que
la plaque centrale (8) en mousse de PVC est, pour sa part, constituée de panneaux indépendants (20) jointés bord à bord (cf. figures 4 et 5).

8. Structure de caisson selon l'une quelconque des revendications 1 à 7,
caractérisée en ce que
des supports (21) en matériau thermoplastique, thermodurcissable ou métallique sont ménagés, côté sol, dans une plaque de sol (7) dotée d'un revêtement interne continu (9) en vue de fixer le caisson (1) sur un système de transport/ véhicule utilitaire.

9. Structure de caisson selon l'une quelconque des revendications 6 à 8,
caractérisée en ce que
les garnitures (16) sont collées dans les évidements (15), et que les supports (21) sont collés dans les évidements correspondants de la plaque centrale en PVC (8) à l'aide d'une colle à deux composants en en épousant la forme.

10. Structure de caisson selon l'une quelconque des revendications 1 à 9,
caractérisée en ce que
la plaque de sol (7) comprend entre les revêtements internes continus (9) et la plaque de PVC (8), une lame de contreplaqué collée (22).

11. Structure de caisson selon l'une quelconque des revendications 1 à 10,
caractérisée en ce que
le caisson fermé (1) comprend au moins une porte de structure autoporteuse (porte latérale (23), portes arrière (24)) de construction en sandwich, selon la même conception que les parois (3 à 7).

12. Structure de caisson selon l'une quelconque des revendications 6 à 11,
caractérisée en ce que
le socle (25) et les goujons (26) des garnitures (16) comportent des percements (27) et des ouvertures (28).
